# FASCICULE DE BREVET EUROPEEN

(11) **EP 1 142 812 B1**
(45) Date de publication et mention de la délivrance du brevet: **27.04.2005**
(21) Numéro de dépôt: 01400800.7
(22) Date de dépôt: 28.03.2001
(51) Int. Cl.: B65H 75/18, B65H 75/06, G09F 3/00

(54) **Archet de support pour échevette**
Garnstrangträger
Skein holder

(30) Priorité: 05.04.2000 FR 0004352; 12.09.2000 FR 0011603
(43) Date de publication de la demande: 10.10.2001
(73) Titulaire: DOLLFUS MIEG ET CIE, 75579 Paris Cedex 12 (FR)
(72) Inventeur: Thomas Derevoge, Philippe, 77210 Avon (FR); Ganaye, Jean-Paul, 68390 Sausheym (FR)
(74) Mandataire: Peaucelle, Chantal

(56) Documents cités:
- DE-C- 137 673
- US-A- 2 016 181
- US-A- 4 161 075
- US-A- 4 172 521
- US-A- 5 687 924

## Description

La présente invention est relative d'une façon générale aux assemblages de fils repliés sur eux-mêmes en plusieurs tours (ci-après, appelé une "échevette") et permettant une séparation nette de ces fils en matérialisant une boucle réalisée dans l'échevette (petit écheveau). Elle vise plus particulièrement un archet destiné à recevoir une telle échevette. Un tel archet est connu, par exemple, de US-A- 5 687 924.

Le but de l'invention est d'apporter un archet à broder qui permet le montage du fil sur celui-ci de façon instantanée sans qu'une phase d'enroulement soit nécessaire et qui possède un porte bague destiné à supporter l'étiquette comportant la référence de la couleur de l'échevette.

A cet effet, l'invention vise un archet de support pour échevette présentant une longueur sensiblement identique à celle de l'échevette et ayant la forme d'une baguette en matière flexible, caractérisé en ce qu'il se termine à chacune de ses extrémités par un dispositif à double crochets (7) de retenue d'une des boucles (5) de l'échevette constituée de deux branches disposées selon la forme générale d'un « U » ouvert, chacune desdites branches étant pourvue à son extrémité d'un ergot maintenant les fils dans la partie angulaire du dispositif, ladite échevette s'étendant, une fois disposée sur l'archet, pour moitié sur une face de ladite baguette et pour l'autre moitié sur l'autre face de ladite baguette, chaque boucle de l'échevette étant disposée dans le « U » du dispositif (7) de retenue, et en ce que ladite baguette comporte une excroissance (8), notamment dans sa partie médiane, de dimensions telles qu'elle puisse recevoir une étiquette (1) sur laquelle est indiquée une référence de ladite échevette.

Selon un mode de réalisation dudit archet, ladite excroissance possède un orifice de manière à accrocher des brins de fil non utilisés.

L'invention a également pour objet un procédé de mise en oeuvre d'un archet, appliqué à une échevette maintenue en position à l'aide d'étiquettes à languettes, rabattables à l'intérieur d'une boucle, ceinturant cette dernière dans ses parties supérieure et inférieure, qui consiste à introduire l'une des boucles de l'échevette (4) dans l'un des double crochets (7), puis à retirer les étiquettes ceinturant l'échevette et à passer l'autre extrémité libre de l'échevette dans le deuxième double crochet.

D'autres caractéristiques et avantages de la présente invention ressortiront de la description faite ci-après, en référence aux dessins annexés qui en illustrent un exemple de réalisation dépourvu de tout caractère limitatif. Sur les figures :
- la figure 1 est une vue en plan de l'archet à broder selon l'invention et
- la figure 2 est une vue en plan de l'échevette montée sur l'archet à broder de la figure 1.

Comme représenté sur la figure 1, l'archet objet de l'invention se présente sous la forme d'une baguette de préférence en matière plastique ou analogue qui se termine à chacune de ses extrémités par un double-crochet 7 apte à recevoir une boucle de l'échevette 4. Pour ce faire, ledit archet possède une longueur sensiblement identique à celle de ladite échevette et la matière qui le constitue est flexible de façon à faciliter le montage de ladite échevette sur celui-ci.

L'utilisation de l'archet est ainsi très simplifiée : il suffit de passer l'une des boucles de l'échevette 4 dans l'un des double-crochets 7, puis de retirer les étiquettes 1 et 1' ceinturant ladite échevette et enfin de passer l'autre extrémité libre de l'échevette dans le deuxième double-crochet (cf. figure 2) en s'assurant de ne pas emmêler les fils. Ce système d'archet a donc pour avantage de s'affranchir de l'étape qui consiste à enrouler manuellement le fil sur un support.

Selon une caractéristique avantageuse de l'invention, l'archet 6 comporte, notamment dans sa partie médiane, une excroissance 8 de dimensions telles qu'elle puisse recevoir l'étiquette (1 ou 1') sur laquelle est indiquée la référence de l'échevette (numéro de couleur, longueur, etc...). Ainsi, après avoir monté l'échevette sur ledit archet, l'utilisateur enfile l'étiquette référence sur l'excroissance 8 ce qui lui permet d'identifier rapidement notamment la couleur de l'échevette avec laquelle il travaille.

Selon une autre caractéristique avantageuse de l'invention, ladite excroissance comporte, par exemple dans sa partie inférieure, un orifice 9 destiné à accrocher les brins de fil non utilisés.

La présente invention telle que décrite précédemment offre de multiples avantages ; en particulier, l'archet décrit ci-dessus peut être utilisé en combinaison avec une étiquette destinée à ceinturer une échevette qui comporte une partie en saillie prolongée par une languette rabattable à l'intérieur d'une boucle de l'échevette, ce qui permet un montage simplifié et de façon instantanée du fil sur l'archet sans risque de voir le fil s'emmêler. Il suffit d'introduire l'une des boucles de l'échevette dans un double crochet 7, puis à retirer les étiquettes contenant l'échevette et à passer l'autre extrémité de l'échevette dans le deuxième double crochet.

## Revendications

1. Archet de support pour échevette présentant une longueur sensiblement identique à celle de l'échevette (4) et ayant la forme d'une baguette en matière flexible, **caractérisé en ce qu'**il se termine à chacune de ses extrémités par un dispositif à double crochets (7) de retenue d'une des boucles (5) de l'échevette constituée de deux branches disposées selon la forme générale d'un « U » ouvert, chacune desdites branches étant pourvue à son extrémité d'un ergot maintenant les fils dans la partie angulaire du dispositif, ladite échevette s'étendant, une fois disposée sur l'archet, pour moitié sur une face de ladite baguette et pour l'autre moitié sur l'autre face de ladite baguette, chaque boucle de l'échevette étant disposée dans le « U » du dispositif (7) de retenue, et **en ce que** ladite baguette comporte une excroissance (8), notamment dans sa partie médiane, de dimensions telles qu'elle puisse recevoir une étiquette (1) sur laquelle est indiquée une référence de ladite échevette.

2. Archet selon la revendication 1, **caractérisé en ce que** ladite excroissance possède un orifice (9) de manière à accrocher des brins de fil non utilisés.

3. Procédé de mise en oeuvre d'un archet selon l'une quelconque des revendications précédentes, appliqué à une échevette maintenue en position à l'aide d'étiquettes (1) à languettes, rabattables à l'intérieur d'une boucle, ceinturant cette dernière dans ses parties supérieure et inférieure, qui consiste à introduire l'une des boucles de l'échevette (4) dans l'un des double crochets (7), puis à retirer les étiquettes ceinturant l'échevette et à passer l'autre extrémité libre de l'échevette dans le deuxième double crochet.

## Patentansprüche

1. Stützbügel für eine kleine Garnwickel, der eine im Wesentlichen der Länge der Garnwickel (4) entsprechende Länge aufweist und die Form eines Stäbchens aus flexiblem Material hat, **dadurch gekennzeichnet, dass** er an seinen beiden Enden in einer Doppelhaken-Vorrichtung (7) zum Halten einer der Schleifen (5) der Garnwickel endet, die aus zwei Zweigen gebildet ist, die in der allgemeinen Form eines offenen "U" angeordnet sind, wobei jeder der besagten Zweige an seinem Ende mit einem Vorsprung versehen ist, der die Fäden in dem Winkelabschnitt der Vorrichtung festhält, wobei die besagte Garnwickel, nachdem sie auf dem Bügel angeordnet wurde, sich zur Hälfte auf der einen Flächenseite des besagten Bügels und zur anderen Hälfte auf der anderen Flächenseite des besagten Bügels erstreckt, wobei jede Schleife der Garnwickel in dem "U" der Haltevorrichtung (7) angeordnet ist, und dadurch, dass das besagte Stäbchen einen Ansatz (8) umfasst, insbesondere in seinem Mittelabschnitt, der so bemessen ist, dass er ein Etikett (1) aufnehmen kann, auf dem eine Bezeichnung der besagten Garnwickel angegeben ist.

2. Bügel nach Anspruch 1, **dadurch gekennzeichnet, dass** der besagte Ansatz eine Öffnung (9) zum Einhängen von nicht gebrauchten Fadenstücken aufweist.

3. Verfahren zum Verwenden eines Bügels nach einem der vorstehenden Ansprüche, in Anwendung auf eine Garnwickel, die mithilfe von Etiketten (1) in Laschenform zusammen gehalten wird, die in das Innere einer Schleife umschlagbar sind, wobei sie diese letztere in ihren oberen und unteren Abschnitten umgürten, welches Verfahren darin besteht, eine der Schleifen der Garnwickel (4) in einen der Doppelhaken (7) einzuführen, dann die die Garnwickel eingürtenden Etiketten abzuziehen, und das andere freie Ende der Garnwickel in den zweiten Doppelhaken einzuführen.

## Claims

1. Support bow for a skein having a length approximately identical to that of the skein (4) and having the shape of a strip made of flexible material, **characterized in that** it terminates at each of its ends in a device with double hooks (7) for retaining one of the loops (5) of the skein constituted by two arms arranged according to the general shape of an open "U", each of said arms being provided at its end with a lug holding the threads in the angular part of the device, said skein extending, once arranged in the bow, half on one face of said strip, and the other half on the other face of said strip, each loop of the skein being arranged in the "U" of the retaining device (7), and **in that** said strip comprises a protuberance (8), in particular in its median part, with dimensions such that it can receive a label (1) on which a reference for said skein is indicated.

2. Bow according to claim 1, **characterized in that** said protuberance possesses an opening (9) such that unused strands of thread can be attached.

3. Method for using a bow according to any one of the preceding claims, applied to a skein held in position using labels (1) with tabs, which can be folded back inside a loop, encircling the latter in its upper and lower parts, which consists of introducing one of the loops of the skein (4) into one of the double hooks (7), then pulling off the labels encircling the skein and passing the other free end of the skein into the second double hook.
